# FASCICULE DE BREVET EUROPEEN

(11) **EP 0 127 554 B1**
(45) Date de publication et mention de la délivrance du brevet: **06.05.1987**
(21) Numéro de dépôt: 84420086.5
(22) Date de dépôt: 14.05.1984
(51) Int. Cl.: E04B 1/19, E04C 3/06

(54) **Membrures pour structure spatiale portante**
Bauteile für räumliche Tragkonstruktionen
Members for a load-carrying spatial structure

(30) Priorité: 17.05.1983 FR 8308543; 16.04.1984 FR 8406165
(43) Date de publication de la demande: 05.12.1984
(73) Titulaire: CEGEDUR SOCIETE DE TRANSFORMATION DE L'ALUMINIUM PECHINEY, 75008 Paris (FR)
(72) Inventeur: Chailleux, Georges, F-77173 Chevry-Cossigny (FR)
(74) Mandataire: Séraphin, Léon

## Description

L'invention se rapporte à des membrures constituant les éléments d'une structure spatiale portante.

On connaît des structures spatiales telles qu'échafaudages, planchers, charpentes, dômes, etc. qui sont constituées par ses membrures tubulaires, fixées par exemple, par vissage axial sur des noeuds par l'intermédiaire d'une pièce ou embout soudé sur cette membrure et comportant un taraudage correspondant - voir par exemple FR 2 452 628 -. Cet embout peut avoir suivant le cas une forme cylindrique ou tronconique.

Cette réalisation présente les inconvénients suivants :
les opérations de soudage de l'embout taraudé à l'extrémité des tubes sont délicates et ne peuvent pas en général être exécutées sur chantier, avec une fiabilité suffisante,
les dimensions de ces embouts, qui sont fonction des diamètres des tubes de membrure sont très variables ce qui exige un stock minimum pour réaliser tous les assemblages concernés,
la longueur des tubes doit être fixée à l'avance en fonction de la distance exacte des noeuds à relier, avant fixation des embouts.

On connaît, par ailleurs, des structures spatiales constituées de membrures tubulaires de forme circulaire dont la fonction est de résister aux efforts longitudinaux de traction ou de compression (US 4 183 190).

Cependant, dans la plupart des utilisations pratiques, les membrures supportent en plus des efforts axiaux, des efforts de flexion, souvent dans une direction préférentielle (par exemple verticale dans le cas de la pesanteur). Les profils, généralement autres que circulaires, présentant une forme et un moment d'inertie adaptés aux efforts subits, en vue d'une économie de matière, sont donc généralement utilisés.

D'autre part, les liaisons de ces membrures sur les noeuds se font par l'intermédiaire d'une surface d'extrémité plane ou tout au moins d'une surface sphérique de projection égale à la section droite du tube cylindrique utilisé ; il en résulte un encombrement très important qui réduit le nombre et/ou la section unitaire des membrures utilisables, liées à un même noeud.

La présente invention résout ces difficultés en utilisant des membrures dont la section droite de forme quelconque, comporte un canal circulaire central, et dont au moins une des extrémités est effilée, afin de dégager ledit canal central, par exemple selon une forme conique ou pyramidale. De cete façon, l'encombrement au voisinage des noeuds est limité, sans avoir recours à une pièce spécifique rapportée par soudage ou autre moyen de liaison, telle que celle décrite dans le FR 2 452 628.

Cette disposition facilite en outre le freinage de la vis axiale de fixation, une fois mise en place, par ovalisation du canal central de part et d'autre de celle-là, à l'aide d'une pince manuelle ou pneumatique, utilisable sur chantier, en exerçant une pression en deux zones diamétralement opposées de celui-ci.

Les membrures selon les revendications 1 et 2 peuvent également servir d'embouts de liaison à fixer dans un profilé tubulaire simple dont le profil intérieur est égal au profil extérieur de la membrure considérée ; ces embouts sont usinés en une forme effilée ; ils sont fixés dans le profilé tubulaire simple par soudage, collage ou tout autre moyen ; ce procédé est cependant mieux adapté aux structures préfabriquées en usine.

L'invention sera mieux comprise à l'aide des exemples suivants.
La figure 1 représente une vue en bout des sections de diverses membrures selon l'invention, ne comportant qu'un canal central.
La figure 2 représente en perspective une membrure tubulaire dont la section droite est représentée à la figure 3.
La figure 4 représente une coupe axiale d'un embout de liaison réalisé avec les membrures selon l'invention et présentant une extrémité effilée selon l'invention.
La figure 1 représente diverses sections de membrures présentant un seul canal central (3). Dans le cas de la figure 3-1, les rainures longitudinales de la membrure (10) permettent la fixation de divers éléments de structure, tels que faux- plafonds, ou autres.

Les figures 2 et 3 représentent une membrure suivant l'invention, présentant un canal axial (3) relié à la forme tubulaire extérieure cylindrique (5) par quatre ailettes (6). L'extrémité de celle-ci a été chanfreinée en cône de manière à dégager le canal central (3). De ce fait, la membrure présente d'une part une surface frontale réduite et d'autre part, cela permet le freinage de la vis de fixation, une fois en place, en exerçant les efforts représentés par les flèches.

La figure 4 représente un embout de liaison effilé (a) réalisé par prélèvement de la partie (a) de la membrure (2) - figure 2 - qui est fixé à l'extrémité d'un tube cylindrique circulaire (7) par le cordon de soudure (8).

## Revendications

1. Membrure pour structure spatiale réticulée (2), de section droite de forme extérieure quelconque et comportant un seul canal (3), dans sa zone centrale, caractérisée en ce qu'au moins l'une de ses extrémités est effilée par usinage de manière à dégager ledit canal central.

2. Membrure selon la revendication 1, caractérisée en ce que sa surface extérieure comporte une ou plusieurs rainures longitudinales (10).

3. Utilisation de l'extrémité de la membrure selon la revendication 1, pour constituer un embout de liaison entre une membrure tubulaire simple et un noeud de la structure.

## Claims

1. Member for a cross-linked spatial structure (2) with a cross-section of any external form and comprising a single duct (3) in its central region, characterised in that at least one of its ends is tapered by machining so as to clear said central duct.

2. Member according to claim 1, characterised in that its external surface comprises one or more longitudinal grooves (10).

3. Use of the end of the member according to claim 1 for constituting a connector between a simple tubular member and a joint of the structure.

## Patentansprüche

1. Bauteil für gerippte räumliche Struktur (2) mit geradem Querschnitt beliebiger äußerer Form, das einen einzigen Kanal (3) in seinem mittleren Bereich aufweist, dadurch gekennzeichnet, daß mindestens einer seiner Enden durch spanende Bearbeitung angespitzt ist. um den mittleren Kanal freizulegen.

2. Bauteil nach Anspruch 1, dadurch gekennzeichnet, daß dessen Außenfläche eine oder mehrere Längsnuten (10) aufweist.

3. Verwendung des Endes des Bauteils nach Anspruch 1 zur Herstellung eines Verbindungsstücks zwischen einem einfachen rohrförmigen Bauteil und einem Kreuzungsstück der Struktur.
